# FASCICULE DE BREVET EUROPEEN

(11) **EP 0 947 787 B1**
(45) Date de publication et mention de la délivrance du brevet: **03.09.2003**
(21) Numéro de dépôt: 99400772.2
(22) Date de dépôt: 30.03.1999
(51) Int. Cl.: F25D 19/00

(54) **Dispositif de liaison thermique pour machine cryogénique**
Vorrichtung für eine thermische Verbindung in einer kryogenen Maschine
Device for a thermal connection in a cryogenic machine

(30) Priorité: 31.03.1998 FR 9803971
(43) Date de publication de la demande: 06.10.1999
(73) Titulaire: Astrium SAS, 78140 Velizy-Villacoublay (FR)
(72) Inventeur: Feger, Damien, c/o Matra Marconi Space France, 31402 Toulouse Cedex 4 (FR)
(74) Mandataire: Fort, Jacques

(56) Documents cités:
- EP-A- 0 305 257
- EP-A- 0 823 601
- FR-A- 1 585 049
- US-A- 4 178 775
- US-A- 4 802 345
- US-A- 4 967 564

## Description

La présente invention a pour objet un dispositif comportant un doigt froid et un dispositif de liaison thermique entre l'extrémité du doigt froid et une charge qui doit être portée à une température cryogénique lors de son utilisation.

L'invention trouve une application particulièrement importante, bien que non exclusive, lorsque la machine frigorifique fonctionne en utilisant le cycle de Stirling. Elle est toutefois également utilisable lorsque cette machine utilise un autre cycle fermé ou même un cycle ouvert, par exemple le cycle de Joule Thomson.

Les machines ci-dessus fournissent le froid à l'extrémité, généralement constituées par un couvercle épais, d'un doigt froid dont la base est directement ou indirectement en contact avec un environnement à température élevée. Pour réduire les pertes par conduction, on utilise un tube à paroi très mince en un matériau ayant une faible conductibilité thermique, tel que l'acier inoxydable ou le titane. Le tube, étant mince, présente une très faible tenue mécanique et une très faible raideur. Tout effort exercé sur son extrémité peut en conséquence déformer le doigt froid, ce qui a des conséquences particulièrement graves lorsque ce doigt contient un élément mobile, ce qui est le cas des machines à cycle de Stirling.

On a en conséquence cherché à réaliser des dispositifs de liaison thermique qui tout à la fois ont une faible résistance thermique et n'appliquent que de faibles efforts sur l'extrémité du doigt froid. On a notamment réalisé des dispositifs de liaison thermique constitués par une tresse en fils de cuivre ayant une masse et une raideur aussi faibles que possible. Cette solution n'est toutefois pas pleinement satisfaisante. Une tresse de masse et de raideur faibles a une résistance thermique élevée. Pour assembler la tresse sur le couvercle du doigt froid, il faut accéder directement à ce doigt et à la charge, ce qui est difficilement compatible avec la réalisation d'une isolation thermique performante. La fragilité du doigt froid rend l'assemblage délicat. Pour que la tresse ait la souplesse requise elle doit avoir une longueur et un volume important.

L'utilisation d'une tresse thermique a un inconvénient supplémentaire lorsqu'une même charge est refroidie par deux machines, cela pour assurer une redondance. Si une machine est arrêtée, par exemple par suite d'une panne, la fuite thermique parasite par le doigt froid de cette machine, qui reste en liaison thermique avec la charge, s'ajoute à la puissance requise par la charge.

On connaît également (US-A-4 802 345) un dispositif de liaison thermique entre un doigt froid et une charge, constitué par un jeu étroit dans lequel se trouvent des gaz dont au moins un est incondensable à la température de fonctionnement. Un jeu étroit est indispensable et rend difficile un découplage.

Le document US-A-4 178 775 décrit un cryostat pour un détecteur infrarouge refroidi par une machine frigorifique à cycle ouvert. Un papier buvard retient du gaz liquéfié à proximité du détecteur infrarouge. Ce buvard ne joue pas un rôle de pompage, mais seulement de réserve.

L'invention vise notamment à fournir un dispositif de liaison thermique pour machine cryogénique répondant mieux que ceux antérieurement connus aux exigences de la pratique, notamment en réduisant le gradient thermique entre l'extrêmité du doigt froid et la charge, en évitant une liaison mécanique entre le doigt froid et la charge et en permettant une réalisation de faible masse et de faible volume avec moins de contraintes d'assemblage.

Dans ce but l'invention propose notamment un dispositif de liaison thermique suivant la revendication 1.

La paroi déformable peut notamment être constituée par un soufflet de révolution à paroi mince, reliant une embase du doigt froid et la plaque de vaporisation. Il sera en effet généralement préférable d'éviter une fixation directe du soufflet sur le doigt froid, dont l'épaisseur est très faible, généralement de l'ordre du dixième de mm.

L'intervalle de condensation et de vaporisation sera généralement de 1 à 10 mm. L'élément de pompage par capillarité interposé entre l'extrémité du doigt et la plaque réduit l'entraînement des gouttes en formation vers l'extérieur par les gaz. Cet élément de pompage peut avoir des constitutions diverses. Il peut être constitué par une pastille de matériau poreux formant mèche, occupant l'intervalle compris entre l'extrémité du doigt froid et la plaque. Cette pastille peut notamment être en feutre de silice, ou de fibre de verre, voire même en matière synthétique, avec des pores de quelques dizaines de microns de diamètre. La circulation du liquide à partir de la périphérie peut également être facilitée par des sillons gravés dans l'extrémité.

La plaque peut être prolongée par une chemise entourant la partie terminale du doigt froid pour éviter l'entraînement de gouttelettes de liquide en dehors de l'intervalle par le gaz provenant de la vaporisation.

Des moyens d'isolement thermique, généralement constitués par un vase Dewar, seront prévus autour de l'enceinte et de la charge pour réduire les pertes thermiques. Un tel isolement n'est cependant plus nécessaire lorsque le dispositif est destiné à fonctionner dans l'espace, où règne un vide poussé.

Les caractéristiques ci-dessus ainsi que d'autres apparaîtront mieux à la lecture de la description qui suit d'un mode particulier de réalisation, donné à titre d'exemple non limitatif. La description se réfère aux dessins qui l'accompagnent. Sur les dessins :
- la figure 1 est une vue en coupe d'un dispositif ;
- la figure 2 montre une variante.

Le dispositif représenté schématiquement sur la figure 1 comprend un tube mince 10 dont une extrémité est fixée à une embase 12 appartenant à la machine cryogénique et dont l'autre extrémité est fermée par un couvercle 14, qui sera généralement plus épais que la paroi cylindrique du tube. En général ce couvercle sera rapporté. Il peut cependant être d'une seule pièce avec le reste du tube. En général, la paroi latérale du tube est constituée en un matériau à faible coefficient de transmission thermique, par exemple en acier inoxydable, en titane ou en alliage à base de titane. Dans le cas d'une machine destinée à fournir une puissance de réfrigération de 1W à 90K, dans une ambiance à température maximale de 300K, le doigt froid peut par exemple avoir un diamètre de 12 mm, une épaisseur de 0,1 mm et une longueur d'environ 60 mm.

Le dispositif représenté sur la figure 1 est destiné à refroidir une charge contenue dans un cryostat sous vide. Ce cryostat comporte une enveloppe externe 16, par exemple en verre ayant une face interne argentée pour être réfléchissante. Cette enveloppe externe 16 est fixée sur l'embase 12 par des moyens non représentés et l'étanchéité entre l'ambiance et un volume 30 qui sera défini plus loin est assurée par un joint torique 18. Une zone annulaire 19 de l'enveloppe destinée à la fixation et à la liaison étanche peut être épaissie pour augmenter sa rigidité.

Le dispositif de liaison thermique comprend une plaque 20 de diamètre légèrement supérieur à celui du couvercle 14, présentant une face en regard de celle du couvercle. Cette plaque peut être en métal à forte conductivité thermique. Elle est prévue pour être reliée rigidement à la charge à refroidir (non représentée). La plaque peut être fixée également à une cloison 24 qu'on peut regarder comme l'enveloppe interne du cryostat. Cette enveloppe est fixée mécaniquement à l'enveloppe externe 16 en des emplacements non indiqués sur la figure. Une paroi souple, représentée sous forme d'un soufflet métallique 26, relie le fond de l'enveloppe 24, portée par la plaque 20, à la zone annulaire 19 de renfort de l'enveloppe externe 16. Elle sépare ainsi un espace sous vide 28 d'un volume interne 30 entourant le doigt froid 10. Du fait de la souplesse du soufflet, les pièces 20 et 24, liées mécaniquement à la charge d'utilisation, restent libres par rapport aux mouvements relatifs que peuvent avoir par rapport à elles les pièces 18 et 16 et donc l'extrémité du doigt froid 14.

Le volume interne 30 est occupé par du gaz choisi en fonction de la température à laquelle doit être portée la plaque 20. On peut notamment utiliser l'azote, l'oxygène, l'air ou l'argon. Ce dernier gaz présente l'intérêt d'être un gaz neutre et d'avoir une courbe de saturation légèrement au-dessus de celle de l'azote, d'où une pression plus faible lorsque la température du volume 30 est celle de l'environnement sur terre, pour une quantité de liquide prédéterminée à 90K dans l'enceinte 30. Souvent on prévoira un réservoir ballast 32 relié au volume 30, de façon à limiter la pression du gaz contenu dans le volume 30 lorsque la température est celle de l'environnement.

On donnera généralement à l'intervalle 22 une épaisseur nominale comprise entre 1 et 10 mm. Cet intervalle est occupé par un organe poreux formant mèche de circulation de liquide par capillarité. L'épaisseur de l'intervalle pourra également être choisie en fonction de la précision de positionnement que l'on peut espérer lors de l'assemblage et des risques de déplacement en fonctionnement, par exemple à la suite d'accélérations ou de vibrations.

Pour éviter que des gouttes formées sur le couvercle 14 ne soient entraînées vers une partie plus chaude du doigt froid, la plaque 20 est avantageusement prolongée par une chemise 34 entourant la partie terminale du doigt froid. Pour que le gaz ne se liquéfie que contre le couvercle 14, en face de la plaque 20, la partie terminale de la paroi latérale du doigt froid peut être isolée par un manchon 36 en matériau isolant thermique, sur une longueur de l'ordre du centimètre. Ce manchon peut notamment être en matériau expansé à porosité fermée.

Le fonctionnement du dispositif est alors le suivant, lorsque l'ensemble représenté sur la figure est initialement à la température ambiante. Le volume 30 est entièrement rempli de gaz. Lorsque la machine frigorifique fonctionne, la température du gaz diminue progressivement. Finalement elle atteint, à l'extrémité du doigt froid, la température de liquéfaction. Des gouttes de gaz liquéfié se forment et s'accumulent contre le couvercle 14 et grossissent, envahissant progressivement l'organe poreux. Si la plaque 20 est alors à une température supérieure à la température d'ébullition du liquide à la pression qui règne dans le volume 30, du liquide se vaporise au contact de la plaque en absorbant de la chaleur. De la vapeur se recondense sur le couvercle 14 et le cycle se poursuit jusqu'à ce que la température de la plaque 20 atteigne celle de l'extrémité du doigt froid. L'intervalle 22 peut se remplir alors complètement de liquide qui se vaporisera de nouveau si le transfert thermique par conduction du liquide est insuffisant pour maintenir la plaque 20 en-dessous de la température d'ébullition. L'intervalle 22 peut jouer le rôle du condenseur d'un caloduc utilisant le même gaz que celui présent dans le volume 30 et distribuant le froid dans la plaque 20 et si nécessaire la paroi 24.

Dans certains cas, on aura intérêt à utiliser un mélange de gaz dans le volume 30 pour que le lien thermique puisse fonctionner dans une plus large gamme de température : par exemple, on prendra un mélange d'argon, de méthane, de gas carbonique et d'ammoniaque pour couvrir un domaine allant de l'ambiance à - 180°C. Ainsi, quelle que soit la température de la charge d'utilisation, l'un au moins de ces gaz sera dans son domaine d'ébullition, alors que les autres seront sous forme gazeuse, liquide ou solide et n'interviendront que par conduction dans le transfert thermique. Cette possibilité peut être intéressante pour les applications fonctionnant à des températures variables ou pour faciliter le transitoire de mise en froid du système, en permettant l'amorçage du lien thermique à des températures plus élevées que la température nominale d'utilisation.

Le gradient thermique entre le couvercle et la plaque est très faible, le flux d'ébullition étant habituellement de 1 à 10 W/cm², même sous micro-gravité. Aucune force n'est exercée par la charge sur l'extrémité du doigt froid, puisqu'il n'y a pas de liaison mécanique entre la plaque et le doigt froid, le matériau poreux n'ayant pas de rigidité appréciable. L'écart nominal entre le couvercle et la plaque peut être choisi à une valeur suffisante pour compenser toute tolérance de fabrication et tout déplacement relatif. Du fait que les tolérances sont élevées, le doigt froid peut être facilement intégré dans un système. La plaque 20 ne constitue qu'une sur-longueur faible, habituellement inférieure à 10 mm.

Dans le cas d'un système ayant une charge munie de deux machines pour créer une redondance, les fuites thermiques générées par une machine défaillante sont très réduites, car l'arrêt de cette machine provoque l'échauffement du doigt froid, la vaporisation du liquide et la réduction des transferts thermiques qui ne se feront plus qu'en mode conductif au travers de la vapeur, entre le couvercle et la plaque.

Comme il a été indiqué plus haut, des moyens peuvent être prévus pour réaliser un pompage de liquide vers le centre du couvercle. On peut en particulier prévoir des moyens utilisant les forces capillaires, tels des sillons radiaux amenant le gaz liquéfié de la périphérie du couvercle vers son centre.

Lorsque le dispositif est destiné à fonctionner uniquement dans l'espace, donc sous vide, le cryostat peut être omis et dans ce cas le soufflet 26 relie simplement une plaque annulaire fixée de façon étanche à l'embase 12 (ou l'embase elle-même) à un fond prolongeant la plaque 20.

Sur la figure 2, où les organes correspondant à ceux de la figure 1 sont désignés par le même numéro de référence, l'élément de pompage 40 constitue le condenseur d'un caloduc 42 de refroidissement d'une charge située à distance. Pour cela, le matériau poreux 40 n'occupe pas seulement la zone qui est en face du doigt froid 14. Elle se prolonge dans un conduit 42. Le matériau poreux n'introduit aucun couplage mécanique, du fait de sa texture. L'interface liquide-gaz 44 est susceptible de se déplacer dans le matériau poreux, en fonction de la puissance thermique dissipée dans la charge. Des rainures internes de retour du gaz vers la partie formant condenseur peuvent être ménagées à l'intérieur du conduit 42.

## Revendications

1. Dispositif comportant un doigt froid et dispositif de liaison thermique entre une extrémité, à température cryogénique, du doigt froid et une charge, comprenant une plaque (20) placée en face de l'extrémité, destinée à être reliée à la charge, découplée mécaniquement de l'extrémité et définissant avec elle un intervalle de condensation et de vaporisation occupé par un élément de pompage par capillarité et comprenant également une paroi déformable reliée à la plaque, définissant une enceinte incorporant ledit intervalle et entourant au moins l'extrémité du doigt froid et la partie du doigt froid proche de l'extrémité, ladite enceinte étant occupée par au moins un gaz ayant une température de condensation choisie en. fonction de la température cryogénique à donner à la charge.

2. Dispositif selon la revendication 1, **caractérisé en ce que** l'élément de pompage est une pastille de matériau poreux formant mèche, occupant tout l'intervalle compris entre l'extrémité du doigt froid et la plaque (20).

3. Dispositif selon la revendication 1 ou 2, **caractérisé en ce que** la plaque (20) est prolongée par une chemise entourant la partie terminale du doigt froid pour éviter l'entraînement de gouttelettes de liquide en dehors de l'intervalle par le gaz provenant de la vaporisation.

4. Dispositif selon la revendication 3, **caractérisé par** un manchon isolant thermique (36) entourant la partie terminale du doigt froid.

5. Dispositif selon l'une quelconque des revendications 1 à 4, **caractérisé en ce que** la paroi déformable comporte un soufflet de révolution à paroi mince, reliant une embase du doigt froid et la plaque.

6. Dispositif selon l'une quelconque des revendications 1 à 5, **caractérisé en ce que** des moyens d'isolement thermique sont prévus autour de l'enceinte et de la charge.

7. Dispositif selon l'une quelconque des revendications 1 à 6, **caractérisé en ce que** l'enceinte est occupée par un mélange de plusieurs gaz ayant des températures d'ébullition différentes.

8. Dispositif selon l'une quelconque des revendications 1 à 7, **caractérisé en ce que** l'intervalle (22) est dimensionné pour constituer un condenseur de caloduc.

9. Système comportant une charge d'utilisation et deux machines frigorifiques, **caractérisé en ce que** chaque machine comporte un doigt froid et un dispositif de liaison reliée à la charge selon l'une quelconque des revendications 1 à 8.

## Patentansprüche

1. Vorrichtung mit einem kalten Zapfen und einer Vorrichtung zur thermischen Verbindung zwischen einem Ende des kalten Zapfens mit einer kälteerzeugenden Temperatur und einer Ladung, mit einer Platte (20), die gegenüberliegend zu dem Ende angeordnet und bestimmt ist, mit der Ladung verbunden zu werden, und mechanisch von dem Ende entkoppelt ist und mit diesem einen Zwischenraum zur Kondensation und Verdampfung begrenzt, welcher von einem Kapillarpumpelement besetzt ist, und außerdem mit einer Wand, die verformbar mit der Platte verbunden ist und einen Raum begrenzt, der den Zwischenraum einschließt und wenigstens das Ende des kalten Zapfens und den Bereich des kalten Zapfens benachbart zu dem Ende umgibt, wobei der Raum wenigstens mit einem Gas gefüllt ist, welches eine Kondensationstemperatur aufweist, die ausgewählt ist in Abhängigkeit von der kälteerzeugenden-Temperatur für die Ladung.

2. Vorrichtung nach Anspruch 1,
**dadurch gekennzeichnet,**
**dass** das Pumpelement ein Plättchen aus.einem porösen Material ist, welches einen Docht bildet und den ganzen Zwischenraum zwischen dem Ende des kalten Zapfens und der Platte (20) einnimmt.

3. Vorrichtung nach Anspruch 1 oder 2,
**dadurch gekennzeichnet,**
**dass** die Platte (20) durch einen Überzug verlängert ist, der den Endbereich des kalten Zapfens umgibt, um die Mitnahme von Flüssigkeitströpfchen außerhalb des Zwischenraumes durch das Gas zu vermeiden, das aus der Verdampfung hervorkommt.

4. Vorrichtung nach Anspruch 3,
**gekennzeichnet durch**
eine isolierende thermische Manschette (36), die den Endbereich des kalten Zapfens umgibt.

5. Vorrichtung nach irgendeinem der Ansprüche 1 bis 4,
**dadurch gekennzeichnet,**
**dass** die verformbare Wand einen Faltenbalg mit dünner Wand aufweist, der mit einem Ansatz des kalten Zapfens und der Platte verbunden ist.

6. Vorrichtung nach irgendeinem der Ansprüche 1 bis 5,
**dadurch gekennzeichnet,**
**dass** thermische Isoliermittel um den Raum und die Ladung vorgesehen sind.

7. Vorrichtung nach irgendeinem der Ansprüche 1 bis 6,
**dadurch gekennzeichnet,**
**dass** der Raum mit einer Mischung mehrerer Gase gefüllt ist, die unterschiedliche Siedetemperaturen haben.

8. Vorrichtung nach irgendeinem der Ansprüche 1 bis 7,
**dadurch gekennzeichnet,**
**dass** der Zwischenraum (22) so dimensioniert ist, dass er einen Kondensator mit Wärmeleitung bildet.

9. System mit einer Nutzladung und zwei Kältemaschinen,
**dadurch gekennzeichnet,**
**dass** jede Maschine einen kalten Zapfen und eine Vorrichtung zur Verbindung, die mit der Ladung verbunden ist, nach irgendeinem der Ansprüche 1 bis 8 aufweist.

## Claims

1. Device comprising a cold finger and thermal link device for use between an end, at cryogenic temperature, of the cold finger and a load, comprising a plate (20) confronting said end, for connection with the load, mechanically separate from the end and defining with said end a condensation and vaporization gap occupied by a capillary pumping element and comprising also a deformable wall connected to the plate and defining an enclosure accommodating said gap and surrounding at least the end of the cold finger and the portion of the cold finger which is close to the end, said enclosure being occupied by at least one gas having a condensation temperature selected responsive to the cryogenic temperature to be given to the load.

2. Device according to claim 1, **characterized in that** said pumping element is a pellet of wick-forming porous material occupying the whole gap comprised between the end of the cold finger and the plate (20).

3. Device according to claim 1 or 2, **characterized in that** the plate (20) is extended by a jacket surrounding the end portion of the cold finger for hindering shift of drops of liquid out of said gap due to egress of said gas upon vaporization thereof.

4. Device according to claim 3, **characterized by** a thermally insulating sleeve (36) surrounding the end portion of the cold finger.

5. Device according to any one of claims 1 to 4, **characterized in that** the deformable wall comprises a flexible bellows having a rotational symmetry, and thin wall connecting a base of said cold finger and said plate.

6. Device according to any one of Gaims 1 to 5, **characterized in that** thermally insulating means are positioned around the enclosure and the load.

7. Device according to any one of claims 1 to 6, **characterized in that** said enclosure is occupied by a mixture of a plurality of gases having different boiling temperatures.

8. Device according to any one of claims 1 to 7, **characterized in that** the gap (22) is sized to constitute a condenser of a heat pipe.

9. System comprising a load and two cryogenic machines, **characterized in that** each of said machines comprises a cold finger and a link device connected to the load according to any one of claims 1-8.
